# EUROPÄISCHE PATENTSCHRIFT

(11) **EP 3 778 409 B1**
(45) Veröffentlichungstag und Bekanntmachung des Hinweises auf die Patenterteilung: **26.04.2023**
(21) Anmeldenummer: 20195223.1
(22) Anmeldetag: 29.08.2018
(51) Int. Cl.: B65C 9/18, B65H 75/24

(54) **ROLLENHALTERUNG FÜR EINE ETIKETTENROLLE**
REEL HOLDER FOR A LABEL REEL
SUPPORT DE ROULEAU POUR UN ROULEAU D'ÉTIQUETTES

(43) Veröffentlichungstag der Anmeldung: 17.02.2021
(62) Teilanmeldung aus: 18191401.1
(73) Patentinhaber: Bizerba SE & Co. KG, 72336 Balingen (DE)
(72) Erfinder: Kirsch, Sascha, 72393 Burladingen (DE)
(74) Vertreter: Manitz Finsterwald Patent- und Rechtsanwaltspartnerschaft mbB

(56) Entgegenhaltungen:
- WO-A1-2018/055085
- DE-A1- 4 215 568
- JP-A- H09 232 063
- US-A- 2 756 891
- US-B2- 7 261 254

## Beschreibung

Die vorliegende Erfindung betrifft eine Rollenhalterung für eine Etikettenrolle, insbesondere mit Rollenkern, insbesondere für einen Etikettendrucker für eine Verpackungsmaschine zum Umwickeln von Produkten mit einer Verpackungsfolie. Eine Rollenhalterung mit den Merkmalen des Oberbegriffs des Anspruchs 1 ist aus dem Dokument US 2,756,891 A bekannt.

Das Dokument WO 2018/055085 A1 offenbart eine Achse, auf der eine Hülse drehbar gelagert, die eine Etikettenrolle trägt. Das Dokument JP H09 232063 A zeigt eine Rolle, die auf einen Haltedorn aufgeschoben ist. Das Dokument DE 42 15 568 A1 offenbart einen Achsstummel, auf den eine Etikettenbandrolle mit ihrem Kern aufgesetzt werden kann. Auf den Achsstummel ist eine Befestigungshülse aufgesetzt.

Aus der EP 3 187 425 A1 ist eine Verpackungsmaschine bekannt, bei der Produkte, insbesondere Lebensmittel-Produkte, gewogen und mit einer Verpackungsfolie umwickelt werden. Eine solche Verpackungsmaschine weist üblicherweise ferner eine Etikettiervorrichtung und wenigstens einen Drucker auf, um das jeweilige Produkt bzw. die jeweilige Verpackung mit einem jeweiligen Etikett zu versehen, auf dem der Preis für das jeweilige Produkt und dessen Gewicht abgedruckt sind.

Die Etiketten sind dabei auf einer Etikettenrolle angeordnet, die von einer Rollenhalterung des Etikettendruckers gehalten wird. Dabei sind Rollenhalterungen bekannt, die einen Haltedorn aufweisen, der die Etikettenrolle aufnimmt. Rollenhalterungen mit einem drehbaren Haltedorn, wie sie aus der US 7,261,254 B2 bekannt sind, besitzen den Nachteil, dass sie nicht für Etikettenrollen verschiedener Breiten verwendet werden können. Auf ortsfesten Haltedornen, auf die die Etikettenrollen direkt aufgeschoben werden, besitzen die Etikettenrollen häufig zu viel Spiel, insbesondere dann, wenn Etikettenrollen mit hohlzylindrischen Rollenkernen mit - beispielsweise fertigungsbedingt oder aufgrund des Einsatzes von Etikettenrollen verschiedener Hersteller oder aufgrund des Einsatzes von verschiedenen Etikettenrollenarten - variierendem Innendurchmesser verwendet werden, so dass die Etikettenrollen bei einem ruckartigen Abrollen dazu tendieren, nachzulaufen.

Der Erfindung liegt die Aufgabe zugrunde, eine Rollenhalterung der eingangs genannten Art zu schaffen, die auf Etikettenrollen verschiedener Breiten anpassbar ist und die ein Nachlaufen der Etikettenrollen auch bei einem ruckartigen Abrollen verhindert.

Die Aufgabe wird durch eine Rollenhalterung für eine Etikettenrolle mit den Merkmalen des Anspruchs 1 gelöst, und insbesondere durch eine Rollenhalterung mit einem horizontal angeordneten, ortsfesten Haltedorn, der mit einem Ende an einem Träger befestigt ist und dessen anderes Ende freitragend von dem Träger absteht, und mit einer ersten Rollenaufnahme und einer von der ersten Rollenaufnahme separaten, zweiten Rollenaufnahme, wobei die erste Rollenaufnahme dazu ausgebildet ist, in ein erstes Ende der Etikettenrolle, insbesondere eines hohlzylindrischen Rollenkerns der Etikettenrolle, einzugreifen, und wobei die zweite Rollenaufnahme dazu ausgebildet ist, in ein zweites Ende der Etikettenrolle, insbesondere eines hohlzylindrischen Rollenkerns der Etikettenrolle, einzugreifen, so dass die Etikettenrolle zwischen den beiden Rollenaufnahmen aufnehmbar ist, wobei die zweite Rollenaufnahme von dem freitragenden Ende des Haltedorns auf den Haltedorn aufschiebbar ist.

Dadurch, dass die erfindungsgemäße Rollenhalterung zwei voneinander getrennte Rollenaufnahmen umfasst, die an den beiden Enden der Etikettenrolle eingreifen, passt sich die Rollenhalterung automatisch an die jeweilige Breite der Etikettenrolle an, d.h. die Etikettenhalterung kann für Etikettenrollen verschiedener Breiten verwendet werden, jedenfalls solange die Breite der Etikettenrollen nicht größer als die Länge des verwendeten Haltedorns ist. Darüber hinaus wird durch die beiden Rollenaufnahmen erreicht, dass die Etikettenrolle nicht unmittelbar auf einem ortsfesten Haltedorn drehen muss. Vielmehr werden die beiden Rollenaufnahmen zwischengeschaltet, wobei Abweichungen im Innendurchmesser der Rollenkerne der Etikettenrollen an der Schnittstelle zwischen der jeweiligen Etikettenrolle und den Rollenaufnahmen ausgeglichen werden können.

Erfindungsgemäß umfasst die zweite Rollenaufnahme ein auf den Haltedorn aufschiebbares, insbesondere hülsenförmiges, Innenelement, ein in das zweite Ende der Etikettenrolle eingreifendes, axialfest und drehbar auf dem Innenelement gelagertes Außenelement und einen Klemmmechanismus, wobei der Klemmmechanismus dazu ausgebildet ist, das Innenelement dreh- und axialfest auf dem Haltedorn festzusetzen. Die zweite Rollenaufnahme ist demnach mehrteilig, gewissermaßen mit einem internen Lager, ausgebildet. Das Außenelement bildet die Schnittstelle zu der Etikettenrolle und ist auf dem Innenelement drehbar gelagert, wobei durch den Klemmmechanismus das Innenelement und damit die gesamte zweite Rollenaufnahme auf dem Haltedorn festgesetzt werden kann. Somit ist es auf einfache Weise möglich, die Etikettenrolle drehbar, aber gleichzeitig axialfest auf dem ortsfesten Haltedorn zu montieren.

Vorzugsweise umfasst der Klemmmechanismus einen koaxial zu dem Innenelement, zwischen dem Haltedorn und dem Innenelement angeordneten, insbesondere rohr- bzw. hülsenförmigen, Klemmeinsatz, insbesondere eine Klemmhülse, der durch axiales Verstellen zwischen einer Freigabestellung, in der das Innenelement auf dem Haltedorn verschiebbar ist, und einer Sperrstellung, in der das Innenelement, insbesondere unter Ausbildung einer konischen Klemmverbindung, auf dem Haltedorn dreh- und axialfest festgesetzt ist, verstellbar ist. Hierdurch kann das Innenelement auf besonders einfache Weise zuverlässig auf dem ortsfesten Haltedorn fixiert werden. Insbesondere kann der Klemmeinsatz einen Klemmabschnitt mit einem konischen Außendurchmesser und das Innenelement einen Kontaktabschnitt mit einem gegenförmig ausgebildeten, konischen Innendurchmesser aufweisen, um in der Sperrstellung des Klemmeinsatzes eine konische Klemmverbindung auszubilden.

Bevorzugt umfasst der Klemmmechanismus ein mit dem Klemmeinsatz gekoppeltes Betätigungselement, insbesondere einen Schraubring, um den Klemmeinsatz zwischen der Freigabestellung und der Sperrstellung zu verstellen. Es muss also nicht unmittelbar an dem Klemmeinsatz, insbesondere per Hand oder mit einem Werkzeug, angesetzt werden, um den Klemmeinsatz zwischen den beiden Stellungen zu verstellen, sondern es kann hierfür das vorhandene, insbesondere bequem und/oder intuitiv zu bedienende, Betätigungselement verwendet werden.

Insbesondere ist das Betätigungselement axialfest mit dem Innenelement gekoppelt bzw. verbunden und als ein Schraubring mit einem Innengewinde ausgebildet, der zur Kopplung mit dem Klemmeinsatz auf ein Außengewinde eines Koppelabschnitts des Klemmeinsatzes aufgeschraubt ist. Insbesondere kann das Betätigungselement an seinem dem Innenelement zugewandten Endabschnitt einen Hinterschnitt aufweisen, in den wenigstens ein Sicherungselement, insbesondere eine halbkreisförmige Ringscheibe, eingesetzt ist, das an das Innenelement, insbesondere einem dem Betätigungselement zugewandten Flansch des Innenelements, angeschraubt ist. Bevorzugt sind zwei derartige Sicherungselemente vorgesehen.

Bevorzugt ist die drehbare Lagerung des Außenelements auf dem Innenelement durch wenigstens ein zwischen dem Außenelement und dem Innenelement vorgesehenes Wälzlager realisiert. Ein Wälzlager weist gegenüber einem Gleitlager eine höhere Laufruhe und eine höhere Lebensdauer auf. Darüber hinaus besitzen Gleitlager ein höheres Reibmoment, insbesondere beim bzw. bei jedem Anlaufen. Grundsätzlich ist bei der vorliegenden Erfindung aber auch ein Gleitlager denkbar.

Vorzugsweise umfassen die erste Rollenaufnahme und die zweite Rollenaufnahme, insbesondere das vorgenannte Außenelement der zweiten Rollenaufnahme, jeweils einen, insbesondere umlaufenden, Flansch, an dem jeweils eine jeweilige Begrenzungsscheibe für die Etikettenrolle befestigt, insbesondere angeschraubt, ist. Hierdurch kann ein ungewolltes, seitliches Herunterrutschen der insbesondere äußeren Wicklungen des Etikettenbands der Etikettenrolle, insbesondere von dem vorgenannten Rollenkern, wirksam verhindert werden.

Insbesondere ist vorgesehen, dass die erste Rollenaufnahme einen ersten Aufnahmeabschnitt, um in das erste Ende der Etikettenrolle einzugreifen, und die zweite Rollenaufnahme, insbesondere das vorgenannte Außenelement der zweiten Rollenaufnahme, einen zweiten Aufnahmeabschnitt, um in das zweite Ende der Etikettenrolle einzugreifen, umfasst.

Dabei ist es bevorzugt, wenn die beiden Aufnahmeabschnitte jeweils konisch zulaufend ausgebildet sind, insbesondere derart, dass sich der erste Aufnahmeabschnitt in Richtung des freitragenden Endes des Haltedorns und der zweite Aufnahmeabschnitt in Richtung des an dem Träger befestigten Endes des Haltedorns verjüngt. Hierdurch kann durch Hineindrücken des jeweiligen Aufnahmeabschnitts in das jeweilige Ende der Etikettenrolle, insbesondere des vorgenannten hohlzylindrischen Rollenkerns der Etikettenrolle, eine ausreichend starke Klemmwirkung zwischen der Etikettenrolle und dem jeweiligen Aufnahmeabschnitt erreicht werden, um ein gemeinsames Drehen der Etikettenrolle mit den Aufnahmeabschnitten zu gewährleisten. Darüber hinaus können hierdurch auf einfache Weise voneinander abweichende Innendurchmesser der Etikettenrollen ausgeglichen werden.

Darüber hinaus kann vorgesehen sein, dass die beiden Aufnahmeabschnitte jeweils wenigstens eine scharfkantige, in axialer Richtung insbesondere spitz zulaufende, Rippe aufweisen, die sich beim Eingreifen in das jeweilige Ende der Etikettenrolle in die Etikettenrolle, insbesondere den vorgenannten Rollenkern der Etikettenrolle, der häufig aus Pappe hergestellt ist, einpressen. Hierdurch kann eine Klemmwirkung zwischen der Etikettenrolle und den beiden Aufnahmeabschnitten geschaffen und/oder erhöht werden.

Gemäß einer weiteren Ausführungsform der Erfindung umfassen die beiden Aufnahmeabschnitte jeweils mehrere, in Umfangsrichtung verteilt angeordnete Fortsätze, wobei die Fortsätze der beiden Aufnahmeabschnitte bei zumindest einer diskreten Drehstellung der beiden Aufnahmeabschnitte zueinander fingerartig ineinandergreifen können. Die beiden Aufnahmeabschnitte sind damit ineinander schiebbar. Somit kann die erfindungsgemäße Rollenhalterung auch mit Etikettenrollen mit besonders geringen Breiten verwendet werden.

Ferner ist es bevorzugt, wenn die erste Rollenaufnahme als eine gemeinsam handhabbare Baueinheit ausgebildet ist und/oder wenn die zweite Rollenaufnahme als eine gemeinsam handhabbare Baueinheit ausgebildet ist. Der Handhabungsaufwand für einen Bediener ist damit besonders gering. Darüber hinaus können weitere separate Teile, die verlegt werden können oder verloren gehen können, vermieden werden.

Gemäß einer weiteren Ausführungsform der Erfindung ist die erste Rollenaufnahme axialfest bezüglich des Haltedorns in der Rollenhalterung angeordnet, insbesondere vormontiert. Beim Einlegen einer Etikettenrolle wird diese auf den Haltedorn bis zu der ersten Rollenaufnahme und dann mit ihrem ersten Ende voraus auf die erste Rollenaufnahme aufgeschoben. Anschließend wird die zweite Rollenaufnahme auf den Haltedorn aufgeschoben, bis sie an dem zweiten Ende der Etikettenrolle in diese eingreift. Die axialfeste Anordnung kann insbesondere durch einen Bremsmechanismus, wie er nachstehend noch näher erläutert ist, erreicht werden. Grundsätzlich ist es jedoch auch möglich, dass die zweite Rollenaufnahme von dem freitragenden Ende des Haltedorns auf den Haltedorn aufschiebbar ist, oder dass die beiden Rollenaufnahmen gemeinsam mit einer dazwischen angeordneten Etikettenrolle von dem freitragenden Ende des Haltedorns auf den Haltedorn aufschiebbar sind. Insbesondere ist die erste Rollenaufnahme oder - für den Fall einer mehrteiligen Rollenaufnahme, z.B. mit einem Wälzlager - zumindest ein Teil hiervon drehbar bezüglich des Haltedorns gelagert.

Bevorzugt ist ein ortsfestes, insbesondere auf den Haltedorn aufgeschobenes und/oder an dem Träger befestigtes, Lagerelement, insbesondere eine Lagerscheibe, zur Gleitlagerung der ersten Rollenaufnahme und/oder als axialer Endanschlag für die erste Rollenaufnahme vorgesehen. Grundsätzlich können auch separate Einrichtungen zur Gleitlagerung der ersten Rollenaufnahme einerseits und zur Bereitstellung eines axialen Endanschlags für die erste Rollenaufnahme anderseits vorgesehen sein. Das Vorsehen eines Außenelements und eines Innenelements wie bei der zweiten Rollenaufnahme ist hier nicht erforderlich.

Gemäß einer weiteren Ausführungsform der Erfindung umfasst die Rollenhalterung einen Bremsmechanismus für die Etikettenrolle. Vorzugsweise weist der Bremsmechanismus eine mit der ersten Rollenaufnahme fest verbundene Spannrolle und einen die Spannrolle umschlingenden Riemen auf, wobei das eine Ende des Riemens an einer ortsfesten Befestigung fixiert und das andere Ende des Riemens an eine Umlenkrolle für ein Etikettenband der Etikettenrolle gekoppelt ist, die zwischen einer Lösestellung, in der der Riemen an der Spannrolle gelockert ist, und einer Bremsstellung, in der der Riemen an der Spannrolle gespannt ist, bewegbar ist. Dies kann auf einfache Weise insbesondere dadurch erreicht werden, dass die Kopplung zwischen dem anderen Ende des Riemens und der Umlenkrolle über einen Hebelmechanismus erfolgt und/oder dass die Umlenkrolle mittels einer Zugfeder in Richtung der Bremsstellung vorgespannt ist. Beispielsweise kann, wenn das Etikettenband der Etikettenrolle auf Zug vorgespannt ist, wie es üblicherweise der Fall ist, wenn ein Etikett zum Bedrucken und Applizieren auf ein Produkt verarbeitet wird, die Umlenkrolle in die Lösestellung verstellt werden, wodurch die Etikettenrolle frei drehbar ist. Andernfalls kehrt die Umlenkrolle in die Bremsstellung zurück, wodurch der freien Drehung der Etikettenrolle entgegengewirkt wird. Der vorgenannte Bremsmechanismus funktioniert in der erfindungsgemäßen Rollenhalterung besonders einfach und gut.

Die vorliegende Erfindung betrifft ferner einen Etikettendrucker, insbesondere für eine Verpackungsmaschine zum Umwickeln von Produkten mit einer Verpackungsfolie, mit einer Rollenhalterung, wie sie vorstehend beschrieben ist. Insbesondere weist der erfindungsgemäße Etikettendrucker neben der erfindungsgemäßen Rollenhalterung ferner eine Druckeinheit, insbesondere mit Druckkopf, einen Aufwickeldorn und einen den Aufwickeldorn drehend antreibenden Motor auf.

Die vorliegende Erfindung betrifft weiterhin eine Verpackungsmaschine, insbesondere zum Umwickeln von Produkten mit einer Verpackungsfolie, mit wenigstens einem Etikettendrucker, wie er vorstehend beschrieben ist.

Vorteilhafte Ausgestaltungen der Erfindung sind auch in den Unteransprüchen, der weiteren Beschreibung und der Zeichnung angegeben.

Ein nicht beschränkendes Ausführungsbeispiel der Erfindung ist in der Zeichnung dargestellt und wird nachfolgend beschrieben. Es zeigen,
- Fig. 1: eine schematische Darstellung einer Folienverpackungsmaschine,
- Fig. 2: einen Etikettendrucker für die Folienverpackungsmaschine aus Fig. 1 mit einer Rollenhalterung für eine Etikettenrolle,
- Fig. 3: einen Schnitt durch die Rollenhalterung aus Fig. 2 mit einer ersten und einer zweiten Rollenhalterung,
- Fig. 4: eine vergrößerte Darstellung der zweiten Rollenhalterung gemäß Fig. 3,
- Fig. 5a: eine Explosionsdarstellung der zweiten Rollenhalterung gemäß Fig. 4,
- Fig. 5b: eine perspektivische Ansicht eines Teils der zweiten Rollenhalterung gemäß Fig. 4,
- Fig. 6a: eine perspektivische Ansicht der ersten und der zweiten Rollenhalterung aus Fig. 3,
- Fig. 6b: eine weitere perspektivische Ansicht der ersten und der zweiten Rollenhalterung aus Fig. 3, und
- Fig. 7: einen Bremsmechanismus für die Etikettenrolle gemäß Fig. 2.

In Fig. 1 ist in dem oberen Teil der Figur eine schematische Draufsicht und in dem unteren Teil der Figur eine Seitenansicht einer Verpackungsmaschine 100 dargestellt.

Die Verpackungsmaschine 100 umfasst eine Folienspendeeinrichtung 217, eine Folienzuführeinrichtung 216, eine Folientransporteinrichtung 214 und eine zwischen der Folienzuführeinrichtung 216 und der Folientransporteinrichtung 214 angeordnete Folienschneideinrichtung 215. Eine Rolle einer Verpackungsfolie K, insbesondere einer Kunststofffolie, kann in die Folienspendeeinrichtung 217 eingelegt und dort durch einen Folienhalter oder Rollenhalter gehaltert werden. Mittels der Folienzuführeinrichtung 216 kann ein abgewickeltes Ende der Folie K dann an die Folientransporteinrichtung 214 übergeben werden.

Die Folientransporteinrichtung 214 weist zwei parallel zueinander beabstandet angeordnete Riemenfördereinrichtungen 201 und 202 auf, um die zugeführte Folie K an zwei einander gegenüberliegenden Seiten in einer Transportrichtung X zu fördern, bis die Vorderkante der Folie K an dem in Transportrichtung X gesehen vorderen Ende der Folientransportrichtung 214 angekommen ist, woraufhin der Folientransport gestoppt und über die Folienschneideinrichtung 215 die Folie K von der übrigen Folienrolle abgetrennt wird. Darüber hinaus sind die Riemenfördereinrichtungen 201 und 202 dazu ausgelegt, die insbesondere abgetrennte Folie K klemmend an den zwei einander gegenüberliegenden Seiten zu halten. Hierzu können beispielsweise nicht dargestellte Hubaktoren vorgesehen sein, wie sie aus dem Stand der Technik grundsätzlich bekannt sind.

Darüber hinaus weist die Verpackungsmaschine 100 ein Zuführband 102 auf, über welches mit der Folie K zu umwickelnde Verpackungsschalen P mit darin befindlichen Lebensmittel-Produkten einem Hubtisch 105 der Verpackungsmaschine 100 zuführbar sind. Der Hubtisch 105 ist dazu ausgelegt, eine jeweilige Schale P nach oben zu der in der Folientransporteinrichtung 214 gehaltenen Folie K derart zu transportieren, dass die Schale P von unten gegen die Folie K gedrückt wird, so dass sich die Folie K bei dem Hubvorgang automatisch um die Schale P legt.

Zum weiteren Umwickeln der Verpackungsschalen P wird nach Anheben der Verpackungsschale P die Folie K seitlich und hinten mittels seitlicher Faltzangen 108a und 108b sowie mittels einer hinteren Faltzange 110 um die Schale P nach unten geführt und unter die Schale P bzw. den Boden der Schale P gefaltet. Anschließend wird die Schale P über einen Pusher 109 aus dem Folienpackbereich heraus auf eine Siegelplatte 107 geschoben, wodurch auch das vordere Ende der Folie K unter die Schale P gefaltet wird. Die Siegelplatte 107 ist auf eine Temperatur aufgeheizt, bei der die unter die Schale P gefalteten Enden der Folie K miteinander verschweißt bzw. versiegelt werden.

Anschließend kann die verpackte Schale P durch eine in Fig. 1 nicht dargestellte Etikettiervorrichtung mit einem Etikett versehen werden. Hierzu ist unterhalb des Zuführbands 102 eine Waage 101 angeordnet, mit der das Gewicht der zugeführten Verpackungsschalen P mit den Lebensmittelprodukten bestimmt werden kann. In Transportrichtung X in etwa vor der seitlichen Faltzange 108a und hinter der seitlichen Faltzange 108b - bzw. in einer Vorderansicht auf die Verpackungsmaschine 100 links und rechts des Hubtisches 105 - ist jeweils ein in Fig. 1 nicht dargestellter Etikettendrucker vorgesehen, die jeweils mit der Waage 101 verbunden sind. Die beiden Drucker können abwechselnd ein Etikett, auf dem das Gewicht einer jeweiligen befüllten Schale P angegeben ist, ausdrucken. Die Etikettiervorrichtung übernimmt das Etikett von dem jeweiligen Drucker und appliziert dieses auf die verpackte Schale P. Abschließend kann die verpackte und etikettierte Schale P über ein Querförderband 106 abtransportiert werden.

Eine erfindungsgemäße Ausführungsform des Etikettendruckers rechts des Hubtisches 105 ist in Fig. 2 dargestellt. Der Etikettendrucker 11 umfasst eine Druckeinheit 12 mit Druckkopf, eine erfindungsgemäße Rollenhalterung 13, die mit einer nicht dargestellten Etikettenrolle mit Rollenkern und darauf aufgewickelten Etikettenband bestückt ist und die im Zusammenhang mit den weiteren Fig. 3 bis 7 noch näher erläutert wird, einen Aufwickeldorn 15 für das vorgenannte Etikettenband, nachdem das Etikettenband den Drucker 11 passiert hat, und einen den Aufwickeldorn 15 drehend antreibenden Elektromotor 16.

Die Rollenhalterung 13 umfasst gemäß Fig. 3 zunächst einen ortsfesten Haltedorn 17, der mit einem Ende an einem Träger in Form einer Gehäusewand 18 befestigt ist und von dieser horizontal absteht. Darüber hinaus umfasst die Rollenhalterung 13 eine erste Rollenaufnahme 19 und eine zweite Rollenaufnahme 20, die separat von der ersten Rollenaufnahme 19 ausgebildet ist. Die beiden Rollenaufnahmen 19, 20 sind derart ausgebildet, dass die vorgenannte Etikettenrolle im aufgenommenen Zustand zwischen den beiden Rollenaufnahmen 19, 20 angeordnet ist. Hierzu greifen die beiden Rollenaufnahmen 19, 20 jeweils mit einem ersten bzw. zweiten Aufnahmeabschnitt 21, 22, die jeweils konisch zulaufen, in das erste bzw. zweite Ende des hohlzylindrischen Rollenkerns der Etikettenrolle ein, so dass die Etikettenrolle zwischen den beiden Rollenaufnahmen 19, 20 gehalten wird. Die erste Rollenaufnahme 19 ist über einen nachstehend noch näher erläuterten Bremsmechanismus in der Rollenhalterung 13 axialfest vormontiert. Es können dann zunächst die Etikettenrolle und anschließend die zweite Rollenaufnahme 20 auf den Haltedorn 17 aufgeschoben werden, um den Haltedorn 17 zu beladen. Durch eine derartig aufgebaute Rollenhalterung 13 können Etikettenrollen mit verschiedenen Breiten und mit voneinander abweichenden Innendurchmessern der hohlzylindrischen Rollenkerne der Etikettenrollen verwendet werden.

Die beiden Rollenaufnahmen 19, 20 umfassen ferner jeweils einen umlaufenden ersten bzw. zweiten Flansch 23, 24, an denen jeweils eine erste bzw. zweite Begrenzungsscheibe 25, 26 für die zwischen den beiden Rollenaufnahmen 19, 20 aufgenommene Etikettenrolle über Schraubverbindungen befestigt ist. Darüber hinaus sind die beiden Rollenaufnahmen 19, 20 jeweils als eine Baueinheit ausgebildet, so dass die Rollenhalterung 13 lediglich genau zwei lose Teile, nämlich die erste Rollenaufnahme 19 und die zweite Rollenaufnahme 20, umfasst, wodurch ein hoher Bedienkomfort der Rollenhalterung 13 gewährleistet ist.

Wie aus den Fig. 4 und 5 im Detail erkennbar ist, ist die zweite Rollenaufnahme 20 aus mehreren Bauteilen zusammengesetzt. Insbesondere umfasst die zweite Rollenaufnahme 20 ein hülsenförmiges Innenelement 27 und ein Außenelement 28. Über das Innenelement 27 kann die zweite Rollenaufnahme 20 auf den Haltedorn 17 aufgeschoben werden. Das Außenelement 28 umfasst den zweiten Aufnahmeabschnitt 22 sowie den zweiten Flansch 24 und ist über zwei unmittelbar nebeneinander angeordnete Kugellager 29 drehbar auf dem Innenelement 27 gelagert.

Darüber hinaus ist ein Klemmmechanismus 30 vorgesehen, durch den das Innenelement 27 drehfest und axialfest auf dem Haltedorn 17 festgesetzt werden kann. Der Klemmmechanismus 30 umfasst hierzu eine im aufgesetzten Zustand koaxial zu dem Innenelement 27 und zwischen dem Haltedorn 17 und dem Innenelement 27 angeordnete Klemmhülse 31 mit einem Klemmabschnitt 33 und mit einem Koppelabschnitt 34 sowie einen Schraubring 32. Der Klemmabschnitt 33 der Klemmhülse 31 weist einen konischen Außendurchmesser auf. Entsprechend hierzu weist das Innenelement 27 einen ebenfalls konisch, aber gegenförmig ausgebildeten Kontaktabschnitt 35 auf, so dass durch Verschieben der Klemmhülse 31 in axialer Richtung in eine Sperrstellung, eine aus den beiden Konen resultierende Klemmverbindung zwischen der Klemmhülse 31 und dem Innenelement 27 hergestellt werden kann, um das Innenelement 27 dreh- und axialfest an dem Haltedorn 17 festzusetzen. Damit kann die die Etikettenrolle einerseits drehbar und andererseits axialfest auf dem ortsfesten Haltedorn 17 festgesetzt werden. Zum Lösen der zweiten Rollenaufnahme 20 von dem Haltedorn 17 werden die beiden Konen wieder voneinander gelöst, d.h. die Klemmhülse 31 wird in eine entsprechende Freigabestellung verschoben.

Zum Verschieben der Klemmhülse 31 ist der Koppelabschnitt 34 der Klemmhülse 31 mit einem Außengewinde versehen, auf das der mit einem passenden Innengewinde versehene Schraubring 32 aufgeschraubt ist, wobei der Schraubring 32 gleichzeitig axialfest mit dem Innenelement 27 gekoppelt ist. Die axialfeste Kopplung des Schraubrings 32 mit dem Innenelement 27 wird dadurch erreicht, dass der Schraubring 32 an seinem dem Innenelement 27 zugewandten Endabschnitt einen Hinterschnitt 36 aufweist, in den zwei Sicherungselemente in Form von zwei halbkreisförmigen Ringscheiben 37 eingesteckt werden, die anschließend an einem dem Schraubring 32 zugewandten Flansch 48 des Innenelements 27 angeschraubt werden, wie es in Fig. 5b dargestellt ist, wobei in Fig. 5b lediglich eine der beiden halbkreisförmigen Ringscheiben 37 dargestellt ist.

Den Fig. 6a und 6b kann zusätzlich entnommen werden, dass die beiden Aufnahmeabschnitte 21, 22 jeweils mehrere Fortsätze 38 aufweisen, die in Umfangsrichtung verteilt angeordnet sind. Die Fortsätze 38 der beiden Aufnahmeabschnitte 21, 22 sind dabei derart ausgebildet, dass sie bei zumindest einer diskreten Drehstellung der beiden Aufnahmeabschnitte 21, 22 zueinander fingerartig ineinandergreifen können, so dass die beiden Aufnahmeabschnitte 21, 22 ineinander schiebbar sind. Hierdurch kann die erfindungsgemäße Rollenhalterung 13 auch mit besonders schmalen Etikettenrollen verwendet werden.

Darüber hinaus ist aus den Fig. 6a und 6b ersichtlich, dass die Fortsätze 38 der beiden Aufnahmeabschnitte 21, 22 jeweils mit einer scharfkantigen Rippe 39 versehen sind, die in axialer Richtung, jeweils auf die Etikettenrolle zu, spitz zulaufen. Die Rippen 39 pressen sich beim Eingreifen in das jeweilige Ende des Rollenkerns der Etikettenrolle ein, so dass die Etikettenrolle sicher auf den beiden Aufnahmeabschnitte 21, 22, insbesondere den Fortsätzen 38, gehalten ist.

Darüber hinaus ist eine ortsfeste Lagerscheibe 40 vorgesehen, die auf den Haltedorn 17 bis an die Gehäusewand 18 aufgeschoben (vgl. Fig. 3) und an der Gehäusewand 18 befestigt ist. Die Lagerscheibe 40 dient einerseits als axialer Anschlag und andererseits als Teil einer Gleitlagerung für die erste Rollenaufnahme 19. Zur Ausbildung der Gleitlagerung ist an der Rückseite der ersten Begrenzungsscheibe 25 eine Rolle 41 vorgesehen, die fest mit der ersten Begrenzungsscheibe 25 bzw. fest mit der ersten Rollenaufnahme 19 verbunden ist und die auf der Lagerscheibe 40 gleitgelagert ist.

Die Rolle 41 ist gleichzeitig Teil eines Bremsmechanismus 42 für die Etikettenrolle und fungiert dabei als Spannrolle 41. Der Bremsmechanismus 42 umfasst weiterhin einen die Spannrolle 41 umschlingenden Riemen 43, wie es in Fig. 7 dargestellt ist, wobei dort die Spannrolle 41 weggelassen ist. Das eine Ende des Riemens 43 ist dabei an einer ortsfesten Befestigung 44 angebracht, und das andere Ende des Riemens 43 ist an eine Umlenkrolle 45 für das in Fig. 7 nicht gezeigte vorgenannte Etikettenband der Etikettenrolle gekoppelt. Die Kopplung zwischen dem Riemen 43 und der Umlenkrolle 45 erfolgt über einen Hebelmechanismus 46, wobei die Umlenkrolle 45 bei unter Zugbelastung stehendem Etikettenband nach unten in eine Lösestellung geschwenkt wird, wodurch der Riemen 43 an der Spannrolle 41 gelockert wird. Entfällt die Zugbelastung auf das Etikettenband, wird die Umlenkrolle 45 mittels einer Zugfeder 47 in eine Bremsstellung zurückgeschwenkt, wodurch der Riemen 43 an der Spannrolle 41 gespannt wird und damit eine Bremswirkung auf die Etikettenrolle einsetzt. Durch den Bremsmechanismus 42, insbesondere durch den Riemen 43 und die Spannrolle 41, wird die erste Rollenaufnahme 19 im Übrigen auch axialfest in der Rollenhalterung 13 gehalten.

### Bezugszeichenliste

- 11: Etikettendrucker
- 12: Druckeinheit
- 13: Rollenhalterung
- 15: Aufwickeldorn
- 16: Elektromotor
- 17: Haltedorn
- 18: Gehäusewand
- 19: erste Rollenaufnahme
- 20: zweite Rollenaufnahme
- 21: erster Aufnahmeabschnitt
- 22: zweiter Aufnahmeabschnitt
- 23: erster Flansch
- 24: zweiter Flansch
- 25: erste Begrenzungsscheibe
- 26: zweite Begrenzungsscheibe
- 27: Innenelement
- 28: Außenelement
- 29: Kugellager
- 30: Klemmmechanismus
- 31: Klemmhülse
- 32: Schraubring
- 33: Klemmabschnitt
- 34: Koppelabschnitt
- 35: Kontaktabschnitt
- 36: Hinterschnitt
- 37: halbkreisförmige Ringscheibe
- 38: Fortsatz
- 39: Rippe
- 40: Lagerscheibe
- 41: Spannrolle
- 42: Bremsmechanismus
- 43: Riemen
- 44: Befestigung
- 45: Umlenkrolle
- 46: Hebelmechanismus
- 47: Zugfeder
- 48: Flansch
- 100: Verpackungsmaschine
- 101: Waage
- 102: Zuführband
- 104: Lichtschranke
- 105: Hubtisch
- 106: Querförderband
- 107: Siegelplatte
- 108a: seitliche Faltzange
- 108b: seitliche Faltzange
- 109: Pusher
- 110: hintere Faltzange
- 201: Riemenfördereinrichtung
- 202: Riemenfördereinrichtung
- 214: Folientransporteinrichtung
- 215: Folienschneideinrichtung
- 216: Folienzuführeinrichtung
- 217: Folienspendeeinrichtung
- K: Verpackungsfolie
- P: Verpackungsschale (mit Lebensmittel-Produkt)
- X: Transportrichtung

## Patentansprüche

1. Rollenhalterung (13) für eine Etikettenrolle, insbesondere für einen Etikettendrucker (11) für eine Verpackungsmaschine (100) zum Umwickeln von Produkten (P) mit einer Verpackungsfolie (K),
mit einem horizontal angeordneten, ortsfesten Haltedorn (17), der mit einem Ende an einem Träger (18) befestigt ist und dessen anderes Ende freitragend von dem Träger (18) absteht, und
mit einer ersten Rollenaufnahme (19) und einer von der ersten Rollenaufnahme (19) separaten, zweiten Rollenaufnahme (20), wobei die erste Rollenaufnahme (19) dazu ausgebildet ist, in ein erstes Ende der Etikettenrolle einzugreifen, und wobei die zweite Rollenaufnahme (20) dazu ausgebildet ist, in ein zweites Ende der Etikettenrolle einzugreifen, so dass die Etikettenrolle zwischen den beiden Rollenaufnahmen (19, 20) aufnehmbar ist,
wobei die zweite Rollenaufnahme (20) von dem freitragenden Ende des Haltedorns (17) auf den Haltedorn (17) aufschiebbar ist,
**dadurch gekennzeichnet, dass**
die zweite Rollenaufnahme (20) ein auf den Haltedorn (17) aufschiebbares Innenelement (27), ein in das zweite Ende der Etikettenrolle eingreifendes, axialfest und drehbar auf dem Innenelement (27) gelagertes Außenelement (28) und einen Klemmmechanismus (30) umfasst, wobei der Klemmmechanismus (30) dazu ausgebildet ist, das Innenelement (27) dreh- und axialfest auf dem Haltedorn (17) festzusetzen.

2. Rollenhalterung nach Anspruch 1,
**dadurch gekennzeichnet, dass**
der Klemmmechanismus (30) einen koaxial zu dem Innenelement (27), zwischen dem Haltedorn (17) und dem Innenelement (27) angeordneten Klemmeinsatz (31) umfasst, der durch axiales Verstellen zwischen einer Freigabestellung, in der das Innenelement (27) auf dem Haltedorn (17) verschiebbar ist, und einer Sperrstellung, in der das Innenelement (27) auf dem Haltedorn (17) dreh- und axialfest festgesetzt ist, verstellbar ist.

3. Rollenhalterung nach Anspruch 2,
**dadurch gekennzeichnet, dass**
der Klemmeinsatz (31) einen Klemmabschnitt (33) mit einem konischen Außendurchmesser und das Innenelement (27) einen Kontaktabschnitt (35) mit einem gegenförmig ausgebildeten, konischen Innendurchmesser aufweist, um in der Sperrstellung des Klemmeinsatzes (31) eine konische Klemmverbindung auszubilden.

4. Rollenhalterung nach Anspruch 2 oder 3,
**dadurch gekennzeichnet, dass**
der Klemmmechanismus (30) ein mit dem Klemmeinsatz (31) gekoppeltes Betätigungselement (32) umfasst, um den Klemmeinsatz (31) zwischen der Freigabestellung und der Sperrstellung zu verstellen.

5. Rollenhalterung nach Anspruch 4,
**dadurch gekennzeichnet, dass**
das Betätigungselement (32) axialfest mit dem Innenelement (27) gekoppelt und als ein Schraubring mit einem Innengewinde ausgebildet ist, der zur Kopplung mit dem Klemmeinsatz (31) auf ein Außengewinde eines Koppelabschnitts (34) des Klemmeinsatzes (31) aufgeschraubt ist.

6. Rollenhalterung nach Anspruch 5,
**dadurch gekennzeichnet, dass**
das Betätigungselement (32) an seinem dem Innenelement (27) zugewandten Endabschnitt einen Hinterschnitt (36) aufweist, in den wenigstens ein Sicherungselement (37), insbesondere eine halbkreisförmige Ringscheibe, eingesetzt ist, das an das Innenelement (27), insbesondere einem dem Betätigungselement (32) zugewandten Flansch (48) des Innenelements (27), angeschraubt ist.

7. Rollenhalterung nach zumindest einem der vorstehenden Ansprüche,
**dadurch gekennzeichnet, dass**
die drehbare Lagerung des Außenelements (28) auf dem Innenelement (27) durch wenigstens ein zwischen dem Außenelement (28) und dem Innenelement (27) vorgesehenes Wälzlager (29) realisiert ist.

8. Rollenhalterung nach zumindest einem der vorstehenden Ansprüche,
**dadurch gekennzeichnet, dass**
die erste Rollenaufnahme (19) und die zweite Rollenaufnahme (20) jeweils einen Flansch (23, 24) umfassen, an dem jeweils eine jeweilige Begrenzungsscheibe (25, 26) für die Etikettenrolle befestigt ist.

9. Rollenhalterung nach zumindest einem der vorstehenden Ansprüche,
**dadurch gekennzeichnet, dass**
die erste Rollenaufnahme (19) einen ersten Aufnahmeabschnitt (21), um in das erste Ende der Etikettenrolle einzugreifen, und die zweite Rollenaufnahme (20) einen zweiten Aufnahmeabschnitt (22), um in das zweite Ende der Etikettenrolle einzugreifen, umfasst.

10. Rollenhalterung nach Anspruch 9,
**dadurch gekennzeichnet, dass**
die beiden Aufnahmeabschnitte (21, 22) jeweils konisch zulaufend ausgebildet sind.

11. Rollenhalterung nach Anspruch 9 oder 10,
**dadurch gekennzeichnet, dass**
die beiden Aufnahmeabschnitte (21, 22) jeweils wenigstens eine scharfkantige, insbesondere in axialer Richtung spitz zulaufende, Rippe (39) aufweisen, die sich beim Eingreifen in das jeweilige Ende der Etikettenrolle in die Etikettenrolle einpressen.

12. Rollenhalterung nach zumindest einem der vorstehenden Ansprüche,
**dadurch gekennzeichnet, dass**
die erste Rollenaufnahme (19) axialfest bezüglich des Haltedorns (17) in der Rollenhalterung (13) angeordnet, insbesondere vormontiert, ist und/oder dass die erste Rollenaufnahme (19) oder zumindest ein Teil hiervon drehbar bezüglich des Haltedorns (17) gelagert ist.

13. Rollenhalterung nach zumindest einem der vorstehenden Ansprüche,
**dadurch gekennzeichnet, dass**
ein ortsfestes, insbesondere auf den Haltedorn (17) aufgeschobenes und/oder an dem Träger (18) befestigtes, Lagerelement (40), insbesondere eine Lagerscheibe, zur Gleitlagerung der ersten Rollenaufnahme (19) und/oder als axialer Endanschlag für die erste Rollenaufnahme (19) vorgesehen ist.

14. Etikettendrucker (11), insbesondere für eine Verpackungsmaschine (100) zum Umwickeln von Produkten (P) mit einer Verpackungsfolie (K), mit einer Rollenhalterung (13) nach zumindest einem der vorstehenden Ansprüche.

15. Verpackungsmaschine (100), insbesondere zum Umwickeln von Produkten (P) mit einer Verpackungsfolie (K), mit wenigstens einem Etikettendrucker (11) nach Anspruch 14.

## Claims

1. A roll holder (13) for a label roll, in particular for a label printer (11) for a packaging machine (100) for wrapping products (P) with a packaging film (K),
having a horizontally arranged, fixed-position holding mandrel (17) whose one end is fastened to a carrier (18) and whose other end projects in an unsupported manner from the carrier (18); and
having a first roll mount (19) and a second roll mount (20) separate from the first roll mount (19), with the first roll mount (19) being configured to engage into a first end of the label roll, and with the second roll mount (20) being configured to engage into a second end of the label roll such that the label roll is receivable between the two roll mounts (19, 20),
wherein the second roll mount (20) can be pushed onto the holding mandrel (17) from the unsupported end of the holding mandrel (17),
**characterized in that** the second roll mount (20) comprises an inner element (27) which can be pushed onto the holding mandrel (17), an outer element (28) which engages into the second end of the label roll and which is axially fixedly and rotatably supported on the inner element (27), and a clamping mechanism (30), with the clamping mechanism (30) being configured to fix the inner element (27) rotationally fixedly and axially fixedly on the holding mandrel (17).

2. A roll holder in accordance with claim 1,
**characterized in that**
the clamping mechanism (30) comprises a clamping insert (31) which is coaxial to the inner element (27), which is arranged between the holding mandrel (17) and the inner element (27) and which is adjustable by an axial adjustment between a release position in which the inner element (27) is displaceable on the holding mandrel (17) and a blocked position in which the inner element (27) is rotationally fixedly and axially fixedly fixed on the holding mandrel (17).

3. A roll holder in accordance with claim 2,
**characterized in that**
the clamping insert (31) has a clamping section (33) having a conical outer diameter and the inner element (27) has a contact section (35) having a counter-shaped conical inner diameter to form a conical clamping connection in the blocked position of the clamping insert (31).

4. A roll holder in accordance with claim 2 or claim 3,
**characterized in that**
the clamping mechanism (30) comprises an actuation element (32) coupled to the clamping insert (31) to adjust the clamping insert (31) between the release position and the blocked position.

5. A roll holder in accordance with claim 4,
**characterized in that**
the actuation element (32) is axially fixedly coupled to the inner element (27) and is configured as a ring nut having an internal thread which is screwed onto an external thread of a coupling section (34) of the clamping insert (31) for coupling to the clamping insert (31).

6. A roll holder in accordance with claim 5,
**characterized in that**,
at its end section facing the inner element (27), the actuation element (32) has an undercut (36) into which at least one securing element (37), in particular a semicircular washer, is inserted, said securing element (37) being screwed to the inner element (27), in particular a flange (48) of the inner element (27) facing the actuation element (32).

7. A roll holder in accordance with at least one of the preceding claims,
**characterized in that**
the rotatable support of the outer element (28) on the inner element (27) is implemented by at least one roller element bearing (29) provided between the outer element (28) and the inner element (27).

8. A roll holder in accordance with at least one of the preceding claims,
**characterized in that**
the first roll mount (19) and the second roll mount (20) each comprise a flange (23, 24) to each of which a respective boundary disk (25, 26) for the label roll is fastened.

9. A roll holder in accordance with at least one of the preceding claims,
**characterized in that**
the first roll mount (19) comprises a first mount section (21) to engage into the first end of the label roll and the second roll mount (20) comprises a second mount section (22) to engage into the second end of the label roll.

10. A roll holder in accordance with claim 9,
**characterized in that**
the two mount sections (21, 22) each taper conically.

11. A roll holder in accordance with claim 9 or claim 10,
**characterized in that**
the two mount sections (21, 22) each have at least one sharp-edged rib (39), in particular tapering to a point in the axial direction, said ribs (39) pressing into the label roll on the engagement into the respective end of the label roll.

12. A roll holder in accordance with at least one of the preceding claims,
**characterized in that**
the first roll mount (19) is arranged axially fixedly with respect to the holding mandrel (17) in the roll holder (13), is in particular preassembled, and/or **in that** the first roll mount (19) or at least a part thereof is rotatably supported with respect to the holding mandrel (17).

13. A roll holder in accordance with at least one of the preceding claims,
**characterized in that**
a fixed-position support element (40), in particular a bearing plate, in particular pushed onto the holding mandrel (17) and/or fastened to the carrier (18), is provided for a sliding support of the first roll mount (19) and/or as an axial end abutment for the first roll mount (19).

14. A label printer (11), in particular for a packaging machine (100) for wrapping products (P) with a packaging film (K), having a roll holder (13) in accordance with at least one of the preceding claims.

15. A packaging machine (100), in particular for wrapping products (P) with a packaging film (K), having at least one label printer (11) in accordance with claim 14.

## Revendications

1. Porte-rouleau (13) destiné à un rouleau d'étiquettes, en particulier à une imprimante d'étiquettes (11) pour une machine d'emballage (100) pour envelopper des produits (P) avec un film d'emballage (K),
comportant un mandrin de retenue (17) fixe, disposé horizontalement, dont une extrémité est fixée à un support (18) et dont l'autre extrémité fait saillie en porte-à-faux du support (18), et
comportant un premier logement de rouleau (19) et un second logement de rouleau (20) distinct du premier logement de rouleau (19), le premier logement de rouleau (19) étant réalisé pour s'engager dans une première extrémité du rouleau d'étiquettes, et le second logement de rouleau (20) étant réalisé pour s'engager dans une seconde extrémité du rouleau d'étiquettes, de sorte que le rouleau d'étiquettes peut être reçu entre les deux logements de rouleau (19, 20),
dans lequel
le second logement de rouleau (20) peut être enfilé sur le mandrin de retenue (17) depuis l'extrémité en porte-à-faux du mandrin de retenue (17), **caractérisé en ce que**
le second logement de rouleau (20) comprend un élément intérieur (27) qui peut être enfilé sur le mandrin de retenue (17), un élément extérieur (28) qui s'engage dans la seconde extrémité du rouleau d'étiquettes et est monté de façon axialement fixe et mobile en rotation sur l'élément intérieur (27), et un mécanisme de serrage (30), le mécanisme de serrage (30) étant réalisé pour immobiliser l'élément intérieur (27) solidairement en rotation et de façon axialement fixe sur le mandrin de retenue (17).

2. Porte-rouleau selon la revendication 1,
**caractérisé en ce que**
le mécanisme de serrage (30) comprend un insert de serrage (31) qui est disposé coaxialement par rapport à l'élément intérieur (27), entre le mandrin de retenue (17) et l'élément intérieur (27), et qui peut être réglé par déplacement axial entre une position de libération, dans laquelle l'élément intérieur (27) peut être déplacé sur le mandrin de retenue (17), et une position de verrouillage, dans laquelle l'élément intérieur (27) est immobilisé solidairement en rotation et de manière axialement fixe sur le mandrin de retenue (17).

3. Porte-rouleau selon la revendication 2,
**caractérisé en ce que**
l'insert de serrage (31) présente une portion de serrage (33) ayant un diamètre extérieur conique, et l'élément intérieur (27) présente une portion de contact (35) ayant un diamètre intérieur conique réalisé de forme complémentaire, afin de former une liaison de serrage conique dans la position de verrouillage de l'insert de serrage (31).

4. Porte-rouleau selon la revendication 2 ou 3,
**caractérisé en ce que**
le mécanisme de serrage (30) comprend un élément d'actionnement (32) couplé à l'insert de serrage (31), afin de déplacer l'insert de serrage (31) entre la position de libération et la position de verrouillage.

5. Porte-rouleau selon la revendication 4,
**caractérisé en ce que**
l'élément d'actionnement (32) est couplé de manière axialement fixe à l'élément intérieur (27) et est réalisé sous forme de bague à vis qui présente un taraudage et qui, en vue du couplage avec l'insert de serrage (31), est vissée sur un filetage d'une portion de couplage (34) de l'insert de serrage (31).

6. Porte-rouleau selon la revendication 5,
**caractérisé en ce que**
l'élément d'actionnement (32) présente, au niveau de sa portion d'extrémité tournée vers l'élément intérieur (27), une contre-dépouille (36) dans laquelle est inséré au moins un élément de blocage (37), en particulier une rondelle semi-circulaire, qui est vissé sur l'élément intérieur (27), en particulier sur une bride (48) de l'élément intérieur (27) tournée vers l'élément d'actionnement (32).

7. Porte-rouleau selon l'une au moins des revendications précédentes,
**caractérisé en ce que**
le montage rotatif de l'élément extérieur (28) sur l'élément intérieur (27) est réalisé par au moins un palier de roulement (29) prévu entre l'élément extérieur (28) et l'élément intérieur (27).

8. Porte-rouleau selon l'une au moins des revendications précédentes,
**caractérisé en ce que**
le premier logement de rouleau (19) et le second logement de rouleau (20) comprennent chacun une bride (23, 24) à laquelle est fixé un disque de limitation respectif (25, 26) pour le rouleau d'étiquettes.

9. Porte-rouleau selon l'une au moins des revendications précédentes,
**caractérisé en ce que**
le premier logement de rouleau (19) comprend une première portion de réception (21) destinée s'engager dans la première extrémité du rouleau d'étiquettes, et le second logement de rouleau (20) comprend une seconde portion de réception (22) destinée à s'engager dans la seconde extrémité du rouleau d'étiquettes.

10. Porte-rouleau selon la revendication 9,
**caractérisé en ce que**
les deux portions de réception (21, 22) se terminent chacune en forme conique.

11. Porte-rouleau selon la revendication 9 ou 10,
**caractérisé en ce que**
les deux portions de réception (21, 22) présentent chacune au moins une nervure (39) à arête vive, en particulier se terminant en pointe dans la direction axiale, qui s'enfoncent dans le rouleau d'étiquettes lors de l'engagement dans l'extrémité respective du rouleau d'étiquettes.

12. Porte-rouleau selon l'une au moins des revendications précédentes,
**caractérisé en ce que**
le premier logement de rouleau (19) est disposé, en particulier pré-assemblé, dans le porte-rouleau (13) de manière axialement fixe par rapport au mandrin de retenue (17), et/ou **en ce que** le premier logement de rouleau (19) ou au moins une partie de celui-ci est monté(e) de manière mobile en rotation par rapport au mandrin de retenue (17).

13. Porte-rouleau selon l'une au moins des revendications précédentes,
**caractérisé en ce que**
il est prévu un élément de palier (40) fixe, en particulier un disque de palier, qui est en particulier enfilé sur le mandrin de retenue (17) et/ou fixé au support (18), pour le montage coulissant du premier logement de rouleau (19) et/ou comme butée axiale de fin de course pour le premier logement de rouleau (19).

14. Imprimante d'étiquettes (11), en particulier pour une machine d'emballage (100) destinée à envelopper des produits (P) avec un film d'emballage (K), comprenant un porte-rouleau (13) selon l'une au moins des revendications précédentes.

15. Machine d'emballage (100), en particulier destinée à envelopper des produits (P) avec un film d'emballage (K), comprenant au moins une imprimante d'étiquettes (11) selon la revendication 14.
